# EUROPÄISCHE PATENTANMELDUNG

(11) **EP 1 492 073 A2**
(43) Veröffentlichungstag der Anmeldung: **29.12.2004**
(21) Anmeldenummer: 04014697.9
(22) Anmeldetag: 23.06.2004
(51) Int. Cl.: G09F 13/04

(54) **Anzeigefeld, insbesondere zum Einsatz in einem Kraftfahrzeug**

(30) Priorität: 27.06.2003 DE 10329188
(71) Anmelder: REUM GmbH & Co. Betriebs KG, 74736 Hardheim (DE)
(72) Erfinder: Heynen, Klaus, 47608 Geldern (DE)
(74) Vertreter: Maser, Jochen, Dipl.-Ing.

(57) **Zusammenfassung**

Die Erfindung betrifft ein Anzeigefeld, insbesondere zum Einsatz in einem Kraftfahrzeug, mit zumindest einer beobachterseitig angeordneten Schicht (12), die eine sichtbare Dekoroberfläche (21) aufweist, mit zumindest einer zur Rückseite dieser Schicht (12) zugeordneten Zwischenschicht (14) und zumindest einer Rückseite der Zwischenschicht (14) zugeordneten weiteren Schicht (17), die eine Dekoroberfläche (23) aufweist, welche die beobachterseitig vorgesehene Dekoroberfläche (21) im Durchlicht kompensiert.

## Beschreibung

Die Erfindung betrifft ein Anzeigefeld, insbesondere zum Einsatz in einem Kraftfahrzeug.

Aus der EP 0 703 051 B1 ist ein Anzeigefeld bekannt geworden, welches eine Lichtleitplatte aus einem transparenten beziehungsweise diffus transparenten Kunststoff aufweist, auf der beobachterseitig eine lichtdurchscheinende Kunststofffolie aufgebracht ist. Diese Kunststofffolie kann eine durchscheinende Farbbeschichtung aufweisen, welche ganzflächig oder nur in Teilbereichen die Lichtleitplatte abdeckt, um zum Beispiel Zeichen und/oder Symbole darzustellen. Alternativ ist auch bekannt, dass die Kunststofffolie eine lichtdichte Abdeckbeschichtung mit Lichtdurchtrittsöffnungen in Form von Zeichen und/oder Symbolen aufweist, die auf der Lichtleitplatte aufgebracht und mit der Lichtleitplatte verbunden ist.

Beim Durchleuchten dieses Anzeigefeldes werden die durch die Farbbeschichtung abgedeckten Bereiche geschwärzt, so dass die Zeichen und/oder Symbole als dunkle Ziffern auf hellem Hintergrund sichtbar werden. Bei der Verwendung einer lichtdichten Abdeckbeschichtung mit Lichtdurchtrittsöffnungen werden die Zeichen und/oder Symbole bei der Durchleuchtung hell und sichtbar.

Derartige Anzeigefelder weisen den Nachteil auf, dass die Symbole oder Zeichen im nicht durchleuchteten Zustand für den Beobachter sichtbar sind. Darüber hinaus ist die Design- und Gestaltungsfreiheit, insbesondere beim Einsatz der Anzeigefelder für ein Instrumententafelbauteil auf die Instrumententafel, beschränkt. Zudem ist bei der Verwendung von lichtdichten Abdeckbeschichtungen mit nur teildurchlässigen Lichtdurchtrittsöffnungen ein Erkennen der Zeichen und/oder Symbole erschwert.

Der Erfindung liegt deshalb die Aufgabe zugrunde, ein Anzeigefeld zu schaffen, welches an verschiedene Einbaubedingungen und ästhetische Gestaltungsanforderungen anpassbar ist und eine gute Erkennbarkeit von Zeichen, Symbolen und/oder Anzeigen ermöglicht.

Diese Aufgabe wird durch die Merkmale des Anspruchs 1 gelöst. Weitere vorteilhafte Ausgestaltungen und Weiterbildungen sind in den weiteren Ansprüchen angegeben.

Das erfindungsgemäße Anzeigenfeld weist den Vorteil auf, dass beispielsweise in einem nicht durchleuchteten Zustand eine Dekoroberfläche für den Betrachter sichtbar ist, ohne dass er tatsächlich erkennt, dass diese Dekoroberfläche einen Teil eines Anzeigefeldes darstellt. Im Durchlichtbetrieb wird durch den Aufbau des Anzeigefeldes die Dekoroberfläche auf der zumindest einen beobachterseitig angeordneten Schicht ausgeblendet, so dass im Anzeigefeld eine Anzeige deutlich sichtbar und gut erkennbar ist. Die Dekoroberflächen sind aufeinander abgestimmt, so dass beispielsweise im Durchlicht eine Kompensation erfolgt und dadurch für den Beobachter eine weitere Oberfläche und/oder Anzeige sichtbar wird. Die Anzeige kann in Form von Zeichen, Symbolen oder Kombinationen hiervon zusammengesetzt sein, welche dem Beobachter entsprechende Informationen übermitteln. Die Dekoroberfläche kann an Designansprüche angepasst sein.

Das erfindungsgemäße Anzeigefeld kann auch in umgekehrter Funktionsweise eingesetzt werden, so dass beispielsweise im Nichtdurchlichtbetrieb ein Symbol und/oder Zeichen sichtbar ist, wohingegen im Durchlichtbetrieb eine an die Umgebung oder angrenzende Bereiche angepasste Dekoroberfläche oder eine bewusst davon abgehobene Oberfläche sichtbar wird.

Nach einer vorteilhaften Ausgestaltung der Erfindung ist vorgesehen, dass die weitere Schicht eine Dekoroberfläche umfasst, welche einer negativen Dekoroberfläche der beobachterseitig vorgesehenen Dekoroberfläche entspricht. Diese negative Dekoroberfläche weist die reziproken Kontraste zur Dekoroberfläche der beobachterseitig angeordneten Schicht auf. Dadurch kann im durchleuchteten Zustand für den Beobachter die Dekoroberfläche neutralisiert werden, so dass weitere Zeichen und/oder Symbole für den Beobachter sichtbar werden. Ebenso ist die umgekehrte Funktionsweise gegeben, dass Zeichen oder Symbole im durchleuchteten Zustand des Anzeigefeldes neutralisiert werden.

Die Zwischenschicht ist bevorzugt als halbdurchlässiger Spiegel oder als Spiegelfolie ausgebildet. Dadurch ist ermöglicht, dass für den Beobachter die weitere Schicht, welche eine die Dekoroberfläche der beobachterseitig angeordneten Schicht kompensierende Dekoroberfläche oder eine negative Dekoroberfläche aufweist, nicht sichtbar ist und im nichtdurchleuchteten Zustand für den Betrachter die Dekoroberfläche der beobachterseitig angeordneten Schicht erkennbar ist.

Alternativ ist vorgesehen, dass die Zwischenschicht als lichtdurchlässiger Träger mit einer Tönung ausgebildet ist, welche vorzugsweise im Grad der Tönung an die Dekoroberfläche der weiteren Schicht angepasst ist, damit die Tönung im nichtdurchleuchteten Zustand die Dekoroberfläche der weiteren Schicht ausblendet. Dadurch kann in Abhängigkeit der auszublendenden Dekoroberfläche eine einfache und alternative Ausgestaltung der Zwischenschicht vorgesehen sein.

Die Zwischenschicht kann nach einer alternativen Ausführungsform auch derart ausgebildet sein, dass durch Anlegen einer Spannung die Zwischenschicht durchscheinend wird. Die Anzeige kann somit als festes Zeichen und/oder Symbol vorgesehen sein. Eine Lichtquelle für den Durchlichtbetrieb ist nicht erforderlich. Die Zwischenschicht ist durch schaltbare Kristallelemente oder dergleichen ausgebildet. Diese Ausführungsform kann ebenfalls derart ausgebildet sein, dass beim Anlegen der Spannung die Zwischenschicht reflektierend wird.

Die zumindest eine Zwischenschicht und/oder die zumindest eine weitere Schicht weisen vorteilhafterweise Filterfunktionen auf, die mit der Filterfunktion der kompensierenden Dekoroberfläche verknüpft sind. Dadurch ergeben sich vielfältige Gestaltungsmöglichkeiten. Beispielsweise wird dadurch eine bestimmte Farbe oder ein gewisses Farbspektrum oder Formenspektrum herausfiltriert, wodurch sich zusätzliche Effekte oder Wirkungsweisen erzielen lassen. Ebenso können bestimmte Formen für die Anzeige erzeugt oder zumindest beeinflusst werden. Die weiteren Filterfunktionen können Teil der Filterfunktionen sein, um die Dekoroberfläche der beobachterseitig angeordneten Schicht zu kompensieren oder zusätzliche Filterfunktionen zu erfüllen.

Die Zwischenschicht ist gemäß einer bevorzugten Ausführungsform als Träger ausgebildet, auf den die beobachterseitig angeordnete Schicht und/oder die weiteren zur Lichtquelle oder Anzeige weisenden Schichten aufgedruckt, aufgeklebt, aufgedampft, auflaminiert und/oder durch eine Beschichtung aufgebracht sind. Beispielsweise ist für die Ausbildung einer Dekoroberfläche durch ein Wurzelholz oder eine Holzoberfläche vorgesehen, dass eine dünne Holzoberflächenschicht oder ein Imitat einer Holzoberflächenschicht auf den Träger auflaminiert wird. Die Dekoroberfläche kann ebenfalls über einen Träger, beispielsweise eine Kunststofffolie, auf der Zwischenschicht vorgesehen sein. Analoges gilt für die weitere Schicht, welche die kompensierende Dekoroberfläche aufweist.

Die Zwischenschicht ist in einer weiteren Ausführungsform bevorzugt als Kunststofffolie ausgebildet. Die beobachterseitig angeordnete Schicht und weitere Schicht können ebenfalls aus einer Kunststofffolie ausgebildet sein, so dass ein Anzeigefeld aus einem Verbund bestehend aus mehreren Lagen ausgebildet ist. Alternativ kann die Zwischenschicht sowie auch jede weitere Schicht einzeln oder alle gemeinsam durch ein Plexiglas oder Glasträger ausgebildet sein, welche entsprechend deren Funktionen die einzelnen Beschichtungen oder Oberflächen aufweisen. Die Zwischenschicht, die beobachterseitig angeordnete Schicht und die weitere Schicht können auch getrennt zueinander beabstandet angeordnet sein. Dabei sind die Abbildungsgesetze bei der Ausbildung der unteren Schicht zu berücksichtigen.

Nach einer alternativen Ausgestaltung der Erfindung ist vorgesehen, dass die kompensierende Dekoroberfläche auf der Lichtquelle vorgesehen ist. Die Filterfunktion der kompensierenden Oberfläche ist auf die Größe und Form der Lichtquelle angepasst, so dass in Analogie zu einer parallelen Anordnung der kompensierenden Dekoroberfläche zur beobachterseitig angeordneten Dekoroberfläche eine Filterfunktion beziehungsweise Ausblendung und Neutralisierung ermöglicht ist.

Die Dekoroberfläche kann anwendungsspezifisch durch Zeichen, Symbole, Anzeigen oder als Ornament, Design, Oberfläche, veredelte oder strukturierte Oberfläche oder dergleichen ausgebildet sein.

Die Erfindung sowie weitere vorteilhafte Ausführungsformen und Weiterbildungen derselben werden im Folgenden anhand dem in der Zeichnung dargestellten Beispiel näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Figur 1: eine schematisch perspektivische Darstellung eines erfindungsgemäßen Anzeigefeldes und
- Figur 2: eine schematisch perspektivische Darstellung einer alternativen Ausführungsform eines Anzeigefeldes.

In Figur 1 ist schematisch ein Aufbau eines Anzeigefeldes 11 dargestellt, welches eine beobachterseitig angeordnete Schicht 12, eine Zwischenschicht 14 und eine zwischen der Zwischenschicht 14 und einer Lichtquelle 16 angeordnete weitere Schicht 17 umfasst. Dieses Anzeigefeld 11 ist beispielsweise durch einen Verbund aus drei Kunststofffolien ausgebildet, welche jeweils eine Schicht 12, 14 und 17 bildet. Die Schicht 12 weist eine Dekoroberfläche 21 in Form eines Zeichens oder Symbols auf, welches beispielsweise farbig ausgestaltet ist. Bevorzugt wird die Dekoroberfläche 21 aufgedruckt oder auflaminiert. Die unter der Schicht 12 angeordnete Zwischenschicht 14 ist als Halbspiegel- oder Spiegelfolie ausgebildet, welche für den Betrachter die Schicht 12 beziehungsweise die Dekoroberfläche 21 sichtbar werden lässt, jedoch die darunter liegende weitere Schicht 17 verbirgt. Diese weitere Schicht 17 weist eine Dekoroberfläche 23 auf, welche als negative Dekbroberfläche zur Dekoroberfläche 21 ausgebildet ist. Diese Dekoroberfläche 23 kann durch eine Umkehrbelichtung der Dekoroberfläche 21 hergestellt werden. Die Dekoroberfläche 23 wird bevorzugt durch eine Drucktechnik auf die weitere Schicht 17 aufgebracht. Das Symbol oder Zeichen ist ausgespart, wie aus Figur 1 hervorgeht. Im nichtdurchleuchteten Zustand ist somit das Symbol auf der Schicht 12 für den Beobachter sichtbar. Sobald die Lichtquelle 16 eingeschaltet wird, erfolgt eine Kompensation der Dekoroberfläche 21, das heißt, dass das Symbol ausgeblendet wird. Im vorliegenden Fall ist für den Beobachter die Dekoroberfläche 23 der weiteren Schicht 17 aufgrund der halbdurchlässig ausgebildeten Zwischenschicht 14 sichtbar.

Durch Überlagerung von weiteren Filterfunktionen, welche beispielsweise durch die Zwischenschicht 14 oder die weitere Schicht 17 erfolgen, können zusätzliche Farbveränderungen oder Strukturen für den Beobachter im Durchlichtbetrieb sichtbar gemacht werden, wobei gleichzeitig das Symbol beziehungsweise die Dekoroberfläche 21 ausgeblendet ist.

Die beobachterseitig angeordnete Schicht 12 kann zusätzlich eine Entspiegelung und/oder eine kratzfeste Beschichtung aufweisen. Die Schichten 12, 17 weisen eine Dekoroberfläche auf, die zumindest teiltransluzent ist.

In Figur 2 ist eine alternative Ausführungsform des Anzeigefeldes 11 dargestellt. Das Anzeigefeld 11 gemäß Figur 2 wird in umgekehrter Funktionsweise zu dem in Figur 1 betrieben. Im nichtdurchleuchteten Zustand ist die Dekoroberfläche 21 der Schicht 12 sichtbar. Dies kann beispielsweise eine marmorierte oder lackierte Oberfläche sein, welche wie auch weitere Oberflächenstrukturen an die Umgebung oder die Designanforderung der angrenzenden Bereiche angepasst sind. Die Lichtquelle 16 ist beispielsweise als Anzeige in Form eines Warndreiecks ausgebildet. Sobald diese Funktion in Anspruch genommen wird, wird das Anzeigefeld in Betrieb genommen und die Anzeige eingeschalten. Das Anzeigefeld 11 kompensiert durch die negative Dekoroberfläche 23 die Dekoroberfläche 21 der Schicht 12 und blendet diese aus. Gleichzeitig wird die Anzeige sichtbar. Hierbei können auch weitere Symbole, Zeichen oder Informationen vorgesehen sein.

Diese Ausführungsform weist, insbesondere beim Einsatz in einem Kraftfahrzeug, den Vorteil auf, dass die nicht im Einsatz sich befindenden Instrumente und Anzeigen ausgeblendet sind. Die für den Fahrer zur Verfügung gestellten Informationen können auf ein Minimum reduziert werden. Sobald eine weitere Information an den Beobachter oder Fahrer auszugeben ist, wird bereits durch das Einschalten des Anzeigefeldes ein Signal an den Fahrer ausgegeben. Darüber hinaus erhält dieser die durch das Anzeigefeld bereitgestellte Information.

Die Lichtquelle 16 kann als Glühbirne, LED, Laserlicht, Display, Vakuumfluoreszenzdisplay oder dergleichen ausgebildet sein. Beispielsweise kann ein Bildschirm eines Navigationssystems hinter dem Anzeigefeld vorgesehen sein, welcher nur im Durchlichtbetrieb sichtbar ist. Es kann ebenso vorgesehen sein, dass die Lichtquelle 16 dezentral zum Anzeigefeld 11 vorgesehen ist und über Lichtleitelemente Helligkeit oder Lichtsignale zum Anzeigefeld 11 geführt werden.

Das Anzeigefeld 11 kann als Verbundelement für ein Mehrkomponenten-Kunststoffspritzgussteils vorgesehen sein. Ebenfalls können die Schichten 12, 14, 17 zumindest einzeln als Komponenten für ein Mehrkomponenten-Kunststoffspritzgussteil bereitgestellt werden.

Die erfindungsgemäße Ausgestaltung des Anzeigefeldes kann in Kraftfahrzeugen, beispielsweise als Einparkhilfe, als Fußraum- oder Innenraumbeleuchtung, als Anzeige in einem Instrumententafelbauteil, als Signalelement für eine Warnblinkanlage, eingesetzt werden. In Analogie hierzu können derartige Anzeigefelder sowohl in Gehäuseabdeckungen, Bedienblenden, Geräteabdeckungen für private und industrielle Bereiche eingesetzt werden.

## Patentansprüche

1. Anzeigefeld, insbesondere zum Einsatz in einem Kraftfahrzeug, mit zumindest einer beobachterseitig angeordneten Schicht (12), die eine sichtbare Dekoroberfläche (21) aufweist, mit zumindest einer zur Rückseite dieser Schicht (12) zugeordneten Zwischenschicht (14) und zumindest einer Rückseite der Zwischenschicht (14) zugeordneten weiteren Schicht (17), die eine Dekoroberfläche (23) aufweist, welche die beobachterseitig vorgesehene Dekoroberfläche (21) im Durchlicht kompensiert.

2. Anzeigefeld nach Anspruch 1, **dadurch gekennzeichnet, dass** die weitere Schicht (17) eine Dekoroberfläche (23) umfasst, welche einer negativen Dekoroberfläche der beobachterseitig vorgesehenen Dekoroberfläche (21) entspricht.

3. Anzeigefeld nach Anspruch 1 oder 2, **dadurch gekennzeichnet, dass** die Zwischenschicht (14) als halbdurchlässiger Spiegel ausgebildet ist oder eine Spiegelfolie aufweist oder aus einer Spiegelfolie hergestellt ist.

4. Anzeigefeld nach Anspruch 1 oder 2, **dadurch gekennzeichnet, dass** die Zwischenschicht (14) als lichtdurchlässiger Träger mit einer Tönung ausgebildet ist, die vorzugsweise im Grad der Tönung an die Dekoroberfläche (23) der weiteren Schicht (17) angepasst ist, so dass im nichtdurchleuchteten Zustand des Anzeigefeldes (11) die weitere Schicht (17) ausgeblendet ist.

5. Anzeigefeld nach einem der Ansprüche 1 oder 2, **dadurch gekennzeichnet, dass** die Zwischenschicht (14) durch Anlegen einer Spannung durchscheinend oder reflektierend schaltbar ist.

6. Anzeigefeld nach einem der vorhergehenden Ansprüche, **dadurch gekennzeichnet, dass** die Zwischenschicht (14) eine weitere Filterfunktion aufweist.

7. Anzeigefeld nach einem der vorhergehenden Ansprüche, **dadurch gekennzeichnet, dass** die weitere Schicht (17) eine weitere Filterfunktion aufweist.

8. Anzeigefeld nach einem der vorhergehenden Ansprüche, **dadurch gekennzeichnet, dass** die Zwischenschicht (14) aus einem Träger besteht, auf den zumindest die zumindest eine beobachterseitig angeordnete Schicht (12) oder die zumindest eine weitere Schicht (17) zumindest aufgedruckt, auflaminiert, aufgeklebt oder durch eine Beschichtung aufgebracht ist.

9. Anzeigefeld nach einem der vorhergehenden Ansprüche, **dadurch gekennzeichnet, dass** zumindest die Zwischenschicht (14), die beobachterseitig angeordnete Schicht (12) oder die weitere Schicht (17) aus einer Kunststofffolie hergestellt ist.

10. Anzeigefeld nach einem der vorhergehenden Ansprüche, **dadurch gekennzeichnet, dass** die kompensierende Dekoroberfläche (23) auf der Lichtquelle (16) vorgesehen ist.

11. Anzeigefeld nach einem der vorhergehenden Ansprüche, **dadurch gekennzeichnet, dass** die Dekoroberfläche (21) zumindest als Zeichen, Symbole, Ornamente, Designoberfläche, veredelte Oberfläche oder strukturierte Oberfläche ausgebildet ist.
